# EUROPÄISCHE PATENTSCHRIFT

(11) **EP 2 864 706 B1**
(45) Veröffentlichungstag und Bekanntmachung des Hinweises auf die Patenterteilung: **02.11.2016**
(21) Anmeldenummer: 13729697.6
(22) Anmeldetag: 13.06.2013
(51) Int. Cl.: F23R 3/14, F23R 3/28

(54) **LOKALE VERBESSERUNG DER MISCHUNG VON LUFT UND BRENNSTOFF IN BRENNERN MIT DRALLERZEUGERN MIT IM AUSSENBEREICH VERSCHRÄNKTEN SCHAUFELENDEN**
LOCAL IMPROVEMENT OF THE MIXTURE OF AIR AND FUEL IN BURNERS COMPRISING SWIRL GENERATORS HAVING BLADE ENDS THAT ARE CROSSED IN THE OUTER REGION
AMÉLIORATION LOCALE DU MÉLANGE D'AIR ET DE COMBUSTIBLE DANS DES BRÛLEURS POURVUS DE GÉNÉRATEURS DE TOURBILLON COMPRENANT DES EXTRÉMITÉS À AUBE ENTRECROISÉES DANS LA ZONE EXTÉRIEURE

(30) Priorität: 06.08.2012 DE 102012213853
(43) Veröffentlichungstag der Anmeldung: 29.04.2015
(73) Patentinhaber: Siemens Aktiengesellschaft, 80333 München (DE)
(72) Erfinder: PRADE, Bernd, 45479 Mülheim (DE)
(86) Internationale Anmeldenummer: PCT/EP2013/062248
(87) Internationale Veröffentlichungsnummer: WO 2014/023462

(56) Entgegenhaltungen:
- EP-A1- 1 394 471
- EP-A1- 2 116 768
- DE-A1- 4 406 399
- DE-A1-102009 038 845
- JP-A- H07 332 621

## Beschreibung

Die Erfindung betrifft einen Brenner mit Brennstoff einmischenden Drallerzeugern und insbesondere die lokale Verbesserung der Mischung von Luft und Brennstoff.

Die gleichmäßige Einmischung von Brennstoff in die Verbrennungsluft ist die zentrale Designaufgabe bei der Entwicklung von Brennern, die im Bereich der sogenannten mageren Vormischverbrennung betrieben werden. Der Temperaturbereich der mageren Vormischverbrennung bietet sich in Gasturbinen wegen der materialbedingten Beschränkung der Brennkammeraustrittstemperatur zur Kontrolle von Stickoxidemissionen besonders an. Die Schwierigkeit der Vormischverbrennung, insbesondere unter Druck, ist die Vermeidung von unkontrollierbaren Verbrennungserscheinungen/Selbstzündungen innerhalb der Vormischstrecke, welche in der Regel mit der Zerstörung der Vormischstrecke verbunden sind.
Als Faustregel kann angenommen werden, dass eine möglichst homogene Vormischung auch in minimalen NOₓ-Emissionen resultiert.

In der Regel sind technische Brenner annähernd rotationssymmetrisch aufgebaut und haben häufig einen oder mehrere konzentrisch umeinander angeordnete Drallerzeuger. Stand der Technik ist es mittlerweile, die Drallerzeugerschaufeln als Hohlschaufeln auszuführen und gleichzeitig als Brennstoffeindüseelemente zu nutzen, siehe beispielsweise WO 2011/023669. Derartige Anordnungen führen meist dazu, dass es einen deutlichen Unterschied des Abstands von zwei benachbarten Schaufel auf der Nabe gegenüber dem Außenschnitt gibt, d.h. die Schaufeln stehen nabenseitig in der Regel deutlich näher zusammen als außen. Damit ergibt sich das Problem, den Brennstoff vor allem radial außen hinreichend weit in den Zwischenraum zwischen zwei Schaufeln einzudüsen, um eine möglichst gute Mischung zu erreichen, während das auf der Nabenseite deutlich leichter zu erreichen ist.

Es gibt Vorschläge, dieses Problem zu lösen. In der Regel fällt die Verbesserung aber nicht übermäßig groß aus. Beispiele sind:
- Vergrößerung der Brennstoff-Bohrungsdurchmesser von innen nach außen. Damit lässt sich zwar eine partielle, wenn auch nicht völlig ausreichende Verbesserung der Eindringtiefe der Brennstoffstrahlen erreichen, gleichzeitig nimmt aber die erforderliche Mischungsstrecke zu (skaliert etwa mit dem Durchmesser der Brennstoffbohrung).
- Erhöhung der Anzahl der Schaufelzahl. Dies ist konstruktiv und aerodynamisch begrenzt durch den verfügbaren Platz auf der Nabe und die zunehmende Blockierung der Luftströmung nabenseitig.
- Verwendung stark 3-dimensionaler Schaufelprofile mit zunehmender Schaufelstärke mit steigendem Abstand von der Nabe. Auch hierdurch kommt es zu Problemen hinsichtlich der aerodynamischen Kontur der Schaufel, diesmal im Außenschnitt, um von der großen Schaufelstärke in der Ebene der Brennstoffbohrungen wieder auf ein sehr dünnes Schaufelende zu kommen, d.h. die Schaufeln würden dann außen sehr lang.

Des Weiteren ist aus der DE 4406399 eine Schaufelverschränkung der Drallschaufeln bekannt.

Aufgabe der Erfindung ist es, einen Brenner der eingangs genannten Art bereitzustellen, der eine verbesserte Mischung von Luft und Brennstoff, insbesondere in radial außen liegenden Bereichen der Vormischstrecke, ermöglicht.

Die Erfindung löst diese Aufgabe, indem sie vorsieht, dass bei einem derartigen Brenner mit einem im Querschnitt im Wesentlichen ringförmigen, im Betrieb von Luft und Brennstoff durchströmten Luftzufuhr-und-Vormischkanal, der durch einen Außenmantel und eine Nabe gebildet ist und in dem mehrere Drallschaufeln angeordnet sind, die sich von der Nabe bis zum Außenmantel in radialer Richtung erstrecken und eine Umlenkfläche aufweisen, wobei ausschließlich in einem radialen Außenbereich der Drallschaufeln ein Abströmwinkel zu einer Hauptströmungsrichtung an einem Abströmende der Umlenkfläche in radialer Richtung mindestens einmal zu- und einmal abnimmt.

Die Erfindung geht von der Erkenntnis aus, dass die lokal vorliegende Turbulenzintensität einen zusätzlichen Einflussparameter auf die Einmischung des Brennstoffs in die Luft darstellt. Eine Erhöhung der Turbulenzintensität wirkt mischungsfördernd.

Es wird daher vorgeschlagen im Außenschnitt, die Turbulenzintensität zu erhöhen, bzw. mischungsfördernde Wirbelstraßen zu erzeugen.

In einer vorteilhaften Ausführungsform liegt ein Abströmwinkel α₁ an einem radial innen liegenden Abströmende der Umlenkfläche zwischen einem Abströmwinkel α₃ eines radial außen liegenden Abströmendes und einem Abströmwinkel α₂ eines dazwischen liegenden Abströmendes. In den Scherzonen der Bereiche mit unterschiedlichen Abströmwinkeln wird dann wegen der Scherung die Turbulenz lokal in Form einer Wirbelstraße erhöht.

Dabei kann es zweckmäßig sein, wenn benachbarte Drallschaufeln unterschiedliche radiale Verläufe ihrer Abströmwinkel α aufweisen.

Bevorzugtermaßen sind die Drallschaufeln zumindest zum Teil als Hohlschaufeln mit Auslassöffnungen für Brennstoff ausgeführt.

Es ist zweckmäßig, wenn der Luftzufuhr-und-Vormischkanal ein zentrales Pilotbrennersystem konzentrisch umgibt.

Die lokale Anwendung mischungsfördernder Turbulenz durch gegeneinander "verschränkte" Schaufelenden verbessert die Mischungsqualität im Außenschnitt, ohne die innen liegenden Bereiche stark zu beeinflussen. Weiterhin wird die Mischungsqualität unabhängiger von den Betriebsbedingungen.

Die Erfindung wird beispielhaft anhand der Zeichnungen näher erläutert. Es zeigen nicht maßstäblich:
- Figur 1: einen Brenner in einer stark schematisierten Prinzipskizze,
- Figur 2: eine Draufsicht auf einen abgewickelten Teil des Hauptbrennersystems,
- Figur 3: eine Draufsicht auf eine Drallschaufel und
- Figur 4: in radialer Richtung von der Nabe zum Außenmantel versetzte Schnitte durch eine Drallschaufel.

Der in Figur 1 gezeigte Brenner 1, der ggf. in Verbindung mit mehreren gleichartigen Brennern beispielsweise in der Brennkammer einer Gasturbinenanlage eingesetzt werden kann, umfasst ein inneres Pilotbrennersystem 2 und ein das Pilotbrennersystem 2 konzentrisch umgebendes Hauptbrennersystem 3. Sowohl Pilotbrennersystem 2 als auch Hauptbrennersystem 3 können wahlweise mit gasförmigen und/oder flüssigen Brennstoffen, wie bspw. Erdgas oder Heizöl, betrieben werden.

Das Hauptbrennersystem 3 umfasst einen radialen äußeren Luftzufuhr-und-Vormischkanal 4, auch Ringluftkanal genannt, der durch einen Außenmantel 5 und eine Nabe 6 gebildet ist und durch den sich Drallschaufeln 7 einer Drallbeschaufelung erstrecken. Diese Drallschaufeln 7 weisen Auslassöffnungen 8 für Brennstoff auf, durch die Brenngas in die durch den radialen Luftzufuhr-und-Vormischkanal 4 einströmende Luft eingedüst werden kann.

Figur 2 zeigt einen abgewickelten Teil des Hauptbrennersystems 3 in der Draufsicht mit den Drallschaufeln 7 und verdeutlicht die Bereiche guter 9 und schlechter Einmischung 10 des Brennstoffs in Luft. Radial innen, also in Nähe der Nabe 6, stehen die Schaufeln 7 vergleichsweise dicht beieinander, so dass der Brennstoff hinreichend weit in den Zwischenraum zwischen zwei Schaufeln 7 eingedüst werden kann, um eine möglichst gute Durchmischung zu erzielen. Radial außen, in der Nähe des Außenmantels 5, sind die Schaufeln 7 entsprechend weiter voneinander entfernt, wodurch eine hinreichend weite Eindüsung des Brennstoffs in die Luft erschwert ist.

Figur 3 zeigt die Ansicht der Umlenkfläche 11 einer Drallschaufel 7 eines Brenners 1 nach der Erfindung. Die Drallschaufel 7 erstreckt sich im Brenner 1 von der radial innen liegenden Nabe 6 (rechts, nicht gezeigt) bis zum radial außen liegenden Außenmantel 5 (links, nicht gezeigt). Ferner ist die Drallschaufel 7 im Ausführungsbeispiel der Figur 3 als Hohlschaufeln mit Auslassöffnungen 8 für Brennstoff ausgeführt. Zum besseren Verständnis der Erfindung sind im Bereich des Abströmendes 12 der Umlenkfläche 11 drei Bereiche 101, 102 und 103 gekennzeichnet, wobei die Bereiche 102 und 103 dem radialen Außenbereich der Schaufel 7 zuzurechnen sind.

Figur 4 zeigt drei hintereinander gelegte Schnitte durch die Bereiche 101, 102 und 103 der Drallschaufel 7 der Figur 3 mit Blickrichtung von der Nabe 6 zum Außenmantel 5. Man erkennt, dass an einem radial innen liegenden Abströmende 12 der Umlenkfläche 11, d.h. im Schnitt durch den Bereich 101, der Abströmwinkel α₁ zu einer Hauptströmungsrichtung 13 zwischen einem Abströmwinkel α₃ eines radial außen liegenden Abströmendes 12, d.h. im Schnitt durch den Bereich 103, und einem Abströmwinkel α₂ eines dazwischen liegenden Abströmendes, d.h. im Schnitt durch den Bereich 102, liegt. Andere Ausführungsformen der Drallschaufel 7, bei der in einem radialen Außenbereich ein Abströmwinkel α zu einer Hauptströmungsrichtung 13 an einem Abströmende 12 der Umlenkfläche 11 in radialer Richtung mindestens einmal zu- und einmal abnimmt, sind ebenso möglich, solange im Außenbereich der Drallschaufel 7, d.h. in der Nähe des Außenmantels 5, am Schaufelende eine Art Verschränkung geschaffen wird, so dass dort in der im Betrieb entstehenden Scherzone eine mischende Wirbelstraße erzeugt wird.

## Patentansprüche

1. Brenner (1) mit einem im Querschnitt im Wesentlichen ringförmigen, im Betrieb von Luft und Brennstoff durchströmten Luftzufuhr-und-Vormischkanal (4), der durch einen Außenmantel (5) und eine Nabe (6) gebildet ist und in dem mehrere Drallschaufeln (7) angeordnet sind, die sich von der Nabe (6) bis zum Außenmantel (7) in radialer Richtung erstrecken und eine Umlenkfläche (11) aufweisen, **dadurch gekennzeichnet, dass** ausschließlich in einem radialen Außenbereich der Drallschaufeln (7) ein Abströmwinkel (α) zu einer Hauptströmungsrichtung (13) an einem Abströmende (12) der Umlenkfläche (11) in radialer Richtung mindestens einmal zu- und einmal abnimmt.

2. Brenner (1) nach Anspruch 1, wobei an einem radial innen liegenden Abströmende (12) der Umlenkfläche (11) ein Abströmwinkel (α₁) zwischen einem Abströmwinkel (α₃) eines radial außen liegenden Abströmendes (12) und einem Abströmwinkel (α₂) eines dazwischen liegenden Abströmendes (12) liegt.

3. Brenner (1) nach einem der Ansprüche 1 oder 2, wobei benachbarte Drallschaufeln (7) unterschiedliche radiale Verläufe ihrer Abströmwinkel (α) aufweisen.

4. Brenner (1) nach einem der vorhergehenden Ansprüche, wobei die Drallschaufeln (7) zumindest zum Teil als Hohlschaufeln mit Auslassöffnungen (8) für Brennstoff ausgeführt sind.

5. Brenner (1) nach einem der vorhergehenden Ansprüche, wobei der Luftzufuhr-und-Vormischkanal (4) ein zentrales Pilotbrennersystem (2) konzentrisch umgibt.

## Claims

1. Burner (1) with an air supply and premix duct (4) which is of substantially annular cross section, through which, in operation, air and fuel flow, which is formed by an outer shell (5) and a hub (6) and in which multiple swirl blades (7) are arranged which extend radially from the hub (6) to the outer shell (5) and have a deflection surface (11), **characterized in that**, exclusively in a radial outer region of the swirl blades (7), a flow-off angle (α) with respect to a main flow direction (13) at a flow-off end (12) of the deflection surface (11) increases at least once and decreases at least once in the radial direction.

2. Burner (1) according to Claim 1, wherein, at a radially inner flow-off end (12) of the deflection surface (11), a flow-off angle (α₁) is between a flow-off angle (α₃) of a radially outer flow-off end (12) and a flow-off angle (α₂) of a flow-off end (12) therebetween.

3. Burner (1) according to either of Claims 1 and 2, wherein the flow-off angles (α) of adjacent swirl blades (7) exhibit different radial profiles.

4. Burner (1) according to one of the preceding claims, wherein the swirl blades (7) are at least partially embodied as hollow blades with outlet openings (8) for fuel.

5. Burner (1) according to one of the preceding claims, wherein the air supply and premix duct (4) concentrically surrounds a central pilot burner system (2).

## Revendications

1. Brûleur ( 1 ) ayant un conduit ( 4 ) d'apport d'air et de prémélange sensiblement annulaire en section transversale, dans lequel passent en fonctionnement de l'air et du combustible, qui est formé par une enveloppe ( 5 ) extérieure et par un moyeu ( 6 ) et dans lequel sont montés plusieurs aubes ( 7 ) de tourbillonnement, qui s'étendent dans la direction radiale du moyeu ( 6 ) jusqu'à l'enveloppe ( 7 ) extérieure et qui ont une surface ( 11 ) de déviation, **caractérisé en ce qu'**exclusivement dans une partie extérieure radiale des aubes ( 7 ) de tourbillonnement, un angle ( α ) de sortie, par rapport à une direction ( 13 ) d'écoulement principale à une extrémité ( 12 ) de sortie de la surface ( 11 ) de déviation, augmente au moins une fois et diminue au moins une fois dans la direction radiale.

2. Brûleur ( 1 ) suivant la revendication 1, dans lequel, à une extrémité ( 12 ) de sortie, se trouvant à l'intérieur radialement, de la surface ( 11 ) de déviation, un angle ( a₁ ) de sortie se trouve entre un angle ( a₃ ) de sortie d'une extrémité ( 12 ) de sortie se trouvant à l'extérieur radialement et un angle ( α₂ ) de sortie d'une extrémité ( 12 ) de sortie se trouvant entre eux.

3. Brûleur ( 1 ) suivant l'une des revendications 1 ou 2, dans lequel des aubes ( 7 ) de tourbillonnement voisines ont des courbes radiales différentes de leur angle ( α ) de sortie.

4. Brûleur ( 1 ) suivant l'une des revendications précédentes, dans lequel des aubes ( 7 ) de tourbillonnement sont réalisées, au moins en partie, en aubes creuses ayant des ouvertures ( 8 ) de sortie pour du combustible.

5. Brûleur ( 1 ) suivant l'une des revendications 1 ou 2, dans lequel le conduit ( 4 ) d'apport d'air et de prémélange entoure concentriquement un système ( 2 ) central de brûleur pilote.
